# FASCICULE DE BREVET EUROPEEN

(11) **EP 3 537 231 B1**
(45) Date de publication et mention de la délivrance du brevet: **07.04.2021**
(21) Numéro de dépôt: 19158452.3
(22) Date de dépôt: 21.02.2019
(51) Int. Cl.: G04B 37/04, G04B 3/04, G04B 37/06

(54) **MONTRE COMPRENANT DES CORRECTEURS ACCESSIBLES SUR UN MAILLON D'ATTACHE DU BRACELET**
ARMBANDUHR, DIE ZUGÄNGLICHE KORREKTURREGLER AUF EINEM BEFESTIGUNGSGLIED DES ARMBANDS UMFASST
WATCH COMPRISING CORRECTORS ACCESSIBLE ON AN ATTACHMENT LINK OF THE STRAP

(30) Priorité: 06.03.2018 EP 18160292
(43) Date de publication de la demande: 11.09.2019
(73) Titulaire: Patek Philippe SA Genève, 1204 Genève (CH)
(72) Inventeur: BOUCLIER, Hervé, 74800 Arenthon (FR)
(74) Mandataire: Micheli & Cie SA

(56) Documents cités:
- EP-A1- 0 821 294
- EP-A1- 1 091 269
- EP-A1- 2 639 656
- CH-A- 621 664
- GB-A- 2 243 001

## Description

La présente invention concerne une montre comprenant des correcteurs actionnables par l'utilisateur, typiquement au moyen d'un outil, pour corriger la position d'organes indicateurs, plus généralement la valeur de grandeurs affichées.

Traditionnellement, ces correcteurs sont accessibles directement sur la boîte de la montre, plus précisément sur la carrure, à l'instar des boutons poussoirs décrits dans les demandes de brevet EP 0821294 et CH 621664. Il a néanmoins été proposé par la demanderesse, avec la montre Patek Philippe® de référence 5136/1, de placer des correcteurs dans les maillons d'attache du bracelet fixés entre les cornes de la boîte, de telle sorte que ces correcteurs s'étendent à la fois dans la paroi de la carrure et dans les maillons d'attache et soient accessibles à l'utilisateur sur lesdits maillons d'attache. Un tel agencement permet à ces correcteurs d'être situés au plus près des organes dont ils corrigent la position, et de simplifier ainsi le mécanisme à l'intérieur de la boîte.

Ces correcteurs accessibles sur les maillons d'attache sont montés dans la paroi de la carrure et s'étendent seulement, sans y être fixés, dans des trous des maillons d'attache. Pour permettre l'assemblage de la carrure et des maillons d'attache, compte tenu des tolérances de fabrication, un jeu doit être ménagé entre la partie de chaque correcteur située dans un maillon d'attache et la paroi du trou correspondant du maillon d'attache. Ce jeu est cependant peu compatible avec les critères esthétiques de la haute horlogerie. Une solution pour le réduire consiste à prévoir un jeu entre les maillons d'attache et les cornes, mais un tel jeu autorise des mouvements latéraux des maillons d'attache qui augmentent considérablement le risque de détérioration voire de rupture des correcteurs, ces derniers, de par leur faible diamètre, étant particulièrement fragiles. D'autres raisons liées à l'esthétique ou aux contraintes d'assemblage peuvent nécessiter de monter les maillons d'attache avec un certain jeu, au risque de détériorer les correcteurs.

La présente invention vise à remédier aux inconvénients susmentionnés et propose à cette fin une montre comprenant une boîte renfermant un dispositif de mesure et d'affichage du temps, un bracelet attaché à la boîte et au moins un correcteur pour corriger la valeur d'au moins une grandeur affichée par le dispositif de mesure et d'affichage du temps, le correcteur s'étendant dans la paroi de la boîte et dans un maillon d'attache du bracelet pour pouvoir être actionné par l'utilisateur depuis le maillon d'attache, caractérisée en ce que le correcteur comprend un premier poussoir monté dans la paroi de la boîte et un deuxième poussoir monté dans le maillon d'attache et non fixé au premier poussoir, le deuxième poussoir poussant le premier poussoir lorsqu'il est actionné.

D'autres caractéristiques et avantages de la présente invention apparaîtront à la lecture de la description détaillée suivante faite en référence aux dessins annexés dans lesquels :
- la figure 1 est une vue en perspective d'une montre selon un mode de réalisation particulier de l'invention ;
- la figure 2 est une autre vue en perspective de la montre selon le mode de réalisation particulier de l'invention ;
- la figure 3 est une vue en perspective éclatée d'une partie de la montre selon le mode de réalisation particulier de l'invention ;
- la figure 4 est une vue en coupe partielle de la montre selon le mode de réalisation particulier de l'invention, prise dans le plan de la montre ;
- la figure 5 est une vue en coupe partielle de la montre selon le mode de réalisation particulier de l'invention, prise dans un plan perpendiculaire au plan de la montre.

En référence aux figures 1 à 5, une montre 1 selon un mode de réalisation particulier de l'invention comprend une boîte 2 renfermant un dispositif de mesure et d'affichage du temps 3, et un bracelet 4 attaché à la boîte 2.

Le dispositif de mesure et d'affichage du temps 3 est typiquement un mouvement mécanique ou électronique surmonté d'un cadran au-dessus duquel tournent des aiguilles d'affichage horaire, le cadran et les aiguilles formant un affichage analogique. En plus de l'heure, le dispositif 3 peut afficher d'autres grandeurs temporelles telles que le quantième, le mois, le jour de la semaine ou les phases de lune par des aiguilles ou autres indicateurs mobiles. Le dispositif de mesure et d'affichage du temps 3 peut aussi être entièrement électronique, avec un affichage numérique.

Le bracelet 4 peut être un bracelet articulé à maillons, typiquement métallique, ou un bracelet souple, par exemple en cuir, comportant des maillons d'attache à la boîte 2. Les deux maillons d'attache du bracelet 4 à la boîte 2 sont désignés sur les dessins par le repère 5.

De manière connue, la boîte 2 comprend un fond 6, une carrure 7, une lunette 8 et une glace 9. La paroi de la carrure 7 est percée de trous traversants 7a permettant à des organes de commande actionnables manuellement depuis l'extérieur de la boîte 2, tels qu'une couronne 10 et des boutons poussoirs 11, de commander diverses fonctions dans le dispositif de mesure et d'affichage du temps 3.

La carrure 7 porte deux paires de cornes 12, respectivement à six heures et à douze heures. Entre les cornes 12 de chaque paire est fixé l'un des deux maillons d'attache 5 du bracelet 4. Dans l'exemple représenté, chaque maillon d'attache 5 est positionné par des goupilles 13 chassées dans la carrure 7 et s'engageant dans des trous 14 du maillon d'attache 5. La configuration inverse est bien entendu possible, où les goupilles 13 seraient portées par le maillon d'attache 5 et s'engageraient dans des trous de la carrure 7. Chaque maillon d'attache 5 est en outre traversé et maintenu par une barrette 15, de type connu, dont les extrémités sont logées dans des trous 16 pratiqués dans les faces intérieures des cornes 12. Chaque maillon d'attache 5 est articulé avec le reste du bracelet 4 par l'intermédiaire de la barrette 15.

De préférence, les cornes 12 ne sont pas d'un seul tenant avec la carrure 7 mais rapportées sur celle-ci, typiquement soudées, afin de pouvoir être usinées séparément et pouvoir ainsi présenter des caractéristiques esthétiques particulières. Cependant, un tel assemblage des cornes 12 et de la carrure 7 augmente la tolérance de l'écartement des cornes 12 par rapport à un ensemble monobloc. Dès lors, pour des raisons esthétiques, il est préférable que les maillons d'attache 5 puissent bouger latéralement entre les cornes 12. A cet effet, les trous 14 des maillons d'attache 5 qui coopèrent avec les goupilles de positionnement 13 sont de préférence oblongs.

La montre 1 comporte en outre des correcteurs, typiquement actionnables par l'utilisateur au moyen d'un outil, permettant de corriger la valeur de grandeurs affichées par le dispositif de mesure et d'affichage du temps 3. Dans le cas d'un dispositif 3 à affichage analogique, ces correcteurs permettent de corriger la position d'organes indicateurs tels que des aiguilles ou disques indicateurs. Au niveau du repère 17 (cf. figure 2) est représenté un correcteur classique, accessible sur la carrure 7, et constitué d'un poussoir noyé dans la carrure 7. D'autres correcteurs 18 sont accessibles sur les maillons 5 d'attache du bracelet 4 à la boîte 2. Ces correcteurs 18 peuvent avantageusement servir à corriger la position d'organes indicateurs situés à six heures et/ou à douze heures dans le dispositif de mesure et d'affichage du temps 3.

Conformément à la présente invention, chacun de ces correcteurs 18 comprend deux poussoirs distincts 19, 20 montés respectivement dans la paroi de la carrure 7 et dans le maillon d'attache 5 (cf. figures 4 et 5). Ces deux poussoirs 19, 20 sont alignés et en contact l'un avec l'autre, mais ne sont pas fixés l'un à l'autre. Ils se séparent donc lors d'un désassemblage de la boîte 2 et du bracelet 4, le premier poussoir 19 restant solidaire de la carrure 7 et le deuxième poussoir 20 restant solidaire du maillon d'attache 5. Le diamètre de la tête 21 du premier poussoir 19 est suffisamment grand pour que le deuxième poussoir 20 reste toujours en regard de la tête 21 quelle que soit la position latérale du maillon d'attache 5 entre les cornes 12. Le premier poussoir 19 est caché par le maillon d'attache 5 et n'est donc pas visible de l'extérieur. Le premier poussoir 19 peut par conséquent être plus gros et plus robuste que le deuxième poussoir 20 qui, étant visible, doit être le plus discret possible. Dans l'exemple représenté, le premier poussoir 19 dépasse de la carrure 7 pour être reçu dans un évidement 22 du maillon d'attache 5. Le deuxième poussoir 20 est de préférence noyé dans le maillon d'attache 5, comme illustré, et n'est actionnable qu'au moyen d'un outil à pointe, à l'instar d'un correcteur classique. Pour faciliter l'actionnement du deuxième poussoir 20 par un tel outil à pointe, la surface d'extrémité du deuxième poussoir 20 accessible à l'utilisateur présente une creusure 29 (cf. figure 5), de préférence conique, apte à recevoir et positionner la pointe de l'outil.

Le premier poussoir 19 est guidé en translation dans un premier tube 23 chassé ou monté d'une autre manière dans la paroi de la carrure 7. De façon analogue, le deuxième poussoir 20 est guidé en translation dans un deuxième tube 24 chassé ou monté d'une autre manière dans le maillon d'attache 5. Le premier poussoir 19 est soumis à l'action d'un ressort de rappel 25 logé dans le premier tube 23. Le deuxième poussoir 20, lui, n'est de préférence pas soumis directement à l'action d'un ressort de rappel, étant ramené dans sa position de repos par le premier poussoir 19. Ceci permet de diminuer l'encombrement de l'ensemble tube 24 - poussoir 20 ainsi que le nombre de pièces sans affaiblir la force de rappel compte tenu de l'espace disponible dans la paroi de la carrure 7 qui autorise l'utilisation d'un gros ressort de rappel 25.

La partie d'extrémité du premier poussoir 19 la plus proche de l'intérieur de la boîte 2 présente une surface d'appui 30 constituant une butée axiale qui coopère avec une surface d'appui correspondante 31 du premier tube 23 sous l'action du ressort de rappel 25 pour maintenir le premier poussoir 19 dans sa position axiale de repos. De même, la partie d'extrémité du deuxième poussoir 20 la plus proche de l'intérieur de la boîte 2 présente une surface d'appui 32 constituant une butée axiale qui coopère avec une surface d'appui correspondante 33 du deuxième tube 24 sous l'action indirecte du ressort de rappel 25 pour maintenir le deuxième poussoir 20 dans sa position axiale de repos. Un joint 26 entre la tête 21 du premier poussoir 19 et le premier tube 23 et un autre joint 27 entre la tête du deuxième poussoir 20 et le deuxième tube 24 servent de protection contre les poussières ou saletés. Chacun des poussoirs 19, 20 est en deux parties 19a, 19b, respectivement 20a, 20b, vissées l'une dans l'autre, mais pourrait en variante être monobloc. Grâce aux tubes 23, 24 dans lesquels ils coulissent et contre lesquels ils butent en position de repos, les poussoirs 19, 20 sont faciles à monter dans la carrure 7 et le maillon d'attache 5 respectivement.

Lorsqu'il est actionné, le deuxième poussoir 20 pousse le premier poussoir 19 qui lui-même actionne un levier 28 à l'intérieur de la boîte 2, ce levier 28 faisant partie d'un dispositif connu de correction de la position d'un indicateur. L'indicateur dont la position est corrigée est par exemple un indicateur de quantième, de mois, de jour ou de phase de lune. Dans la variante où le dispositif de mesure et d'affichage du temps 3 est entièrement électronique, le premier poussoir 19 peut actionner un contact électrique. Dès que le deuxième poussoir 20 est relâché, les poussoirs 19, 20 sont ramenés dans leur position de repos par le ressort de rappel 25.

Par rapport aux correcteurs de l'état de la technique s'étendant dans la carrure et le maillon d'attache et formés d'un seul poussoir, les correcteurs 18 selon l'invention n'ont pas besoin d'être montés avec un jeu inesthétique entre eux et les maillons d'attache 5. De plus, ils ne risquent pas d'être fragilisés par les mouvements latéraux des maillons d'attache 5 dus au jeu entre ces maillons 5 et les cornes 12, puisque les poussoirs 19, 20 sont mobiles latéralement l'un par rapport à l'autre.

## Revendications

1. Montre (1) comprenant une boîte (2) renfermant un dispositif de mesure et d'affichage du temps (3), un bracelet (4) attaché à la boîte (2) et au moins un correcteur (18) pour corriger la valeur d'au moins une grandeur affichée par le dispositif de mesure et d'affichage du temps (3), le correcteur (18) s'étendant dans la paroi de la boîte (2) et dans un maillon d'attache (5) du bracelet (4) pour pouvoir être actionné par l'utilisateur depuis le maillon d'attache (5), **caractérisée en ce que** le correcteur (18) comprend un premier poussoir (19) monté dans la paroi de la boîte (2) et un deuxième poussoir (20) monté dans le maillon d'attache (5) et non fixé au premier poussoir (19), le deuxième poussoir (20) poussant le premier poussoir (19) lorsqu'il est actionné.

2. Montre (1) selon la revendication 1, **caractérisée en ce que** le correcteur (18) comprend un seul ressort de rappel (25), ce ressort de rappel (25) agissant sur le premier poussoir (19) et, via le premier poussoir (19), sur le deuxième poussoir (20).

3. Montre (1) selon la revendication 1 ou 2, **caractérisée en ce que** le premier poussoir (19) est guidé dans un tube (23) monté dans la paroi de la boîte (2).

4. Montre (1) selon la revendication 3, **caractérisée en ce que** le premier poussoir (19) comprend une butée axiale (30) qui coopère avec une butée axiale correspondante (31) du tube (23) monté dans la paroi de la boîte (2) pour maintenir le premier poussoir (19) dans une position de repos.

5. Montre (1) selon l'une quelconque des revendications 1 à 4, **caractérisée en ce que** le deuxième poussoir (20) est guidé dans un tube (24) monté dans le maillon d'attache (5).

6. Montre (1) selon la revendication 5, **caractérisée en ce que** le deuxième poussoir (20) comprend une butée axiale (32) qui coopère avec une butée axiale correspondante (33) du tube (24) monté dans le maillon d'attache (5) pour maintenir le deuxième poussoir (20) dans une position de repos.

7. Montre (1) selon l'une quelconque des revendications 1 à 6, **caractérisée en ce que** le deuxième poussoir (20) n'est actionnable qu'au moyen d'un outil.

8. Montre (1) selon l'une quelconque des revendications 1 à 7, **caractérisée en ce qu'**une surface d'extrémité du deuxième poussoir (20) accessible à l'utilisateur présente une creusure (29) apte à recevoir et positionner une pointe d'un outil permettant l'actionnement du deuxième poussoir (20).

9. Montre (1) selon l'une quelconque des revendications 1 à 8, **caractérisée en ce que** le maillon d'attache (5) est fixé entre deux cornes (12) de la boîte (2).

10. Montre (1) selon la revendication 9, **caractérisée en ce que** le maillon d'attache (5) est traversé par une barrette (15) joignant les deux cornes (12).

11. Montre (1) selon la revendication 9 ou 10, **caractérisée en ce que** le maillon d'attache (5) est fixé entre les deux cornes (12) avec un jeu latéral.

12. Montre (1) selon la revendication 11, **caractérisée en ce que** la boîte (2) ou le maillon d'attache (5) porte au moins une goupille (13) et le maillon d'attache (5), respectivement la boîte (2), comprend au moins un trou oblong (14) coopérant avec l'au moins une goupille (13) pour positionner le maillon d'attache (5) par rapport à la boîte (2) et permettre ledit jeu latéral.

13. Montre (1) selon l'une quelconque des revendications 1 à 12, **caractérisée en ce que** le correcteur (18) est agencé pour corriger la position d'un indicateur mobile, tel qu'une aiguille ou un disque indicateur, du dispositif de mesure et d'affichage du temps (3).

## Patentansprüche

1. Uhr (1), die ein Gehäuse (2), das eine Zeitmessungs- und Anzeigevorrichtung (3) einschließt, ein Armband (4), das an dem Gehäuse (2) befestigt ist, und mindestens einen Korrekturregler (18) zum Korrigieren des Werts von mindestens einer von der Zeitmessungs- und Anzeigevorrichtung (3) angezeigten Größe umfasst, wobei der Korrekturregler (18) sich in der Wand des Gehäuses (2) und in einem Befestigungsglied (5) des Armbands (4) erstreckt, um vom Benutzer ausgehend von dem Befestigungsglied (5) betätigt werden zu können, **dadurch gekennzeichnet, dass** der Korrekturregler (18) einen ersten Drücker (19), der in der Wand des Gehäuses (2) montiert ist, und einen zweiten Drücker (20) umfasst, der in dem Befestigungsglied (5) montiert ist und nicht an dem ersten Drücker (19) fixiert ist, wobei der zweite Drücker (20) den ersten Drücker (19) drückt, wenn er betätigt wird.

2. Uhr (1) nach Anspruch 1, **dadurch gekennzeichnet, dass** der Korrekturregler (18) eine einzige Rückholfeder (25) umfasst, wobei diese Rückholfeder (25) auf den ersten Drücker (19) und, über den ersten Drücker (19), auf den zweiten Drücker (20) wirkt.

3. Uhr (1) nach Anspruch 1 oder 2, **dadurch gekennzeichnet, dass** der erste Drücker (19) in einem Rohr (23) geführt wird, das in der Wand des Gehäuses (2) montiert ist.

4. Uhr (1) nach Anspruch 3, **dadurch gekennzeichnet, dass** der erste Drücker (19) einen axialen Anschlag (30) umfasst, der mit einem entsprechenden axialen Anschlag (31) des Rohrs (23) zusammenwirkt, das in der Wand des Gehäuses (2) montiert ist, um den ersten Drücker (19) in einer Ruheposition zu halten.

5. Uhr (1) nach einem der Ansprüche 1 bis 4, **dadurch gekennzeichnet, dass** der zweite Drücker (20) in einem in dem Befestigungsglied (5) montierten Rohr (24) geführt wird.

6. Uhr (1) nach Anspruch 5, **dadurch gekennzeichnet, dass** der zweite Drücker (20) einen axialen Anschlag (32) umfasst, der mit einem entsprechenden axialen Anschlag (33) des in dem Befestigungsglied (5) montierten Rohrs (24) zusammenwirkt, um den zweiten Drücker (20) in einer Ruheposition zu halten.

7. Uhr (1) nach einem der Ansprüche 1 bis 6, **dadurch gekennzeichnet, dass** der zweite Drücker (20) nur mittels eines Werkzeugs betätigbar ist.

8. Uhr (1) nach einem der Ansprüche 1 bis 7, **dadurch gekennzeichnet, dass** eine Endfläche des zweiten Drückers (20), die für den Benutzer zugänglich ist, eine Vertiefung (29) aufweist, die geeignet ist, eine Spitze eines Werkzeugs aufzunehmen und zu positionieren, das die Betätigung des zweiten Drückers (20) ermöglicht.

9. Uhr (1) nach einem der Ansprüche 1 bis 8, **dadurch gekennzeichnet, dass** das Befestigungsglied (5) zwischen zwei Hörnern (12) des Gehäuses (2) fixiert ist.

10. Uhr (1) nach Anspruch 9, **dadurch gekennzeichnet, dass** das Befestigungsglied (5) durch einen Steg (15) durchquert wird, der die zwei Hörner (12) verbindet.

11. Uhr (1) nach Anspruch 9 oder 10, **dadurch gekennzeichnet, dass** das Befestigungsglied (5) mit einem seitlichen Spiel zwischen den zwei Hörnern (12) fixiert ist.

12. Uhr (1) nach Anspruch 11, **dadurch gekennzeichnet, dass** das Gehäuse (2) oder das Befestigungsglied (5) mindestens einen Sperrstift (13) trägt und das Befestigungsglied (5) beziehungsweise das Gehäuse (2) mindestens ein längliches Loch (14) umfasst, das mit dem mindestens einen Sperrstift (13) zusammenwirkt, um das Befestigungsglied (5) in Bezug auf das Gehäuse (2) zu positionieren und das seitliche Spiel zu ermöglichen.

13. Uhr (1) nach einem der Ansprüche 1 bis 12, **dadurch gekennzeichnet, dass** der Korrekturregler (18) gestaltet ist, um die Position eines beweglichen Anzeigers, wie beispielsweise eines Zeigers oder einer Anzeigescheibe, der Zeitmessungs- und Anzeigevorrichtung (3) zu korrigieren.

## Claims

1. Watch (1) comprising a case (2) enclosing a device (3) for measuring and displaying the time, a bracelet (4) attached to the case (2) and at least one corrector (18) to correct the value of at least one magnitude displayed by the device (3) for measuring and displaying the time, the corrector (18) extending in the wall of the case (2) and in an attachment link (5) of the bracelet (4) in order to be able to be actuated by the user from the attachment link (5), **characterised in that** the corrector (18) comprises a first push piece (19) mounted in the wall of the case (2) and a second push piece (20) mounted in the attachment link (5) and not fixed to the first push piece (19), the second push piece (20) pushing the first push piece (19) when it is actuated.

2. Watch (1) as claimed in claim 1, **characterised in that** the corrector (18) comprises a single return spring (25), this return spring (25) acting on the first push piece (19) and, via the first push piece (19), on the second push piece (20).

3. Watch (1) as claimed in claim 1 or 2, **characterised in that** the first push piece (19) is guided in a tube (23) mounted in the wall of the case (2).

4. Watch (1) as claimed in claim 3, **characterised in that** the first push piece (19) comprises an axial stop (30) which cooperates with a corresponding axial stop (31) of the tube (23) mounted in the wall of the case (2) in order to keep the first push piece (19) in an inoperative position.

5. Watch (1) as claimed in any one of claims 1 to 4, **characterised in that** the second push piece (20) is guided in a tube (24) mounted in the attachment link (5).

6. Watch (1) as claimed in claim 5, **characterised in that** the second push piece (20) comprises an axial stop (32) which cooperates with a corresponding axial stop (33) of the tube (24) mounted in the attachment link (5) in order to keep the second push piece (20) in an inoperative position.

7. Watch (1) as claimed in any one of claims 1 to 6, **characterised in that** the second push piece (20) can be actuated only by means of a tool.

8. Watch (1) as claimed in any one of claims 1 to 7, **characterised in that** an end surface of the second push piece (20) accessible to the user has a recess (29) able to receive and position a point of a tool permitting actuation of the second push piece (20).

9. Watch (1) as claimed in any one of claims 1 to 8, **characterised in that** the attachment link (5) is fixed between two horns (12) of the case (2).

10. Watch (1) as claimed in claim 9, **characterised in that** the attachment link (5) is traversed by a bar (15) joining the two horns (12).

11. Watch (1) as claimed in claim 9 or 10, **characterised in that** the attachment link (5) is fixed between the two horns (12) with lateral play.

12. Watch (1) as claimed in claim 11, **characterised in that** the case (2) or the attachment link (5) has at least one pin (13) and the attachment link (5), or the case (2), comprises at least one oblong hole (14) cooperating with the at least one pin (13) in order to position the attachment link (5) with respect to the case (2) and to permit said lateral play.

13. Watch (1) as claimed in any one of claims 1 to 12, **characterised in that** the corrector (18) is arranged to correct the position of a mobile indictor, such as a hand or an indicating disc, of the device (3) for measuring and displaying the time.
